# EUROPÄISCHE PATENTSCHRIFT

(11) **EP 1 884 490 B1**
(45) Veröffentlichungstag und Bekanntmachung des Hinweises auf die Patenterteilung: **24.12.2008**
(21) Anmeldenummer: 07110782.5
(22) Anmeldetag: 21.06.2007
(51) Int. Cl.: B65H 23/022

(54) **Mittel zum Changieren einer Warenbahn**
Device for changing a material web
Dispositif pour changer un materiau en bande

(30) Priorität: 31.07.2006 DE 202006011722 U
(43) Veröffentlichungstag der Anmeldung: 06.02.2008
(73) Patentinhaber: Brückner Trockentechnik GmbH & Co. KG, 71229 Leonberg (DE)
(72) Erfinder: Böhmer, Hans-Peter, 70806 Kornwestheim (DE); Straube, Roland, 70619 Stuttgart (DE); Veit, Alexander, 70469 Stuttgart (DE)
(74) Vertreter: Tetzner, Michael

(56) Entgegenhaltungen:
- DE-A1- 2 303 705
- DE-A1- 3 305 893
- DE-A1-1102004 060 97
- GB-A- 2 178 011
- US-A- 5 497 957
- US-A1- 2005 062 204

## Beschreibung

Die Erfindung betrifft eine Vorrichtung zur Behandlung einer Warenbahn mit einer Transporteinrichtung, die zwei Transportstränge aufweist, welche die Ränder der Warenbahn fixieren und die Materialbahn transportieren, wobei jeder Transportstrang über jeweils eine einlaufseitige und eine auslaufseitige Umlenkeinrichtung umlaufend geführt ist, einer Wickeleinrichtung, um die behandelte Warenbahn zu einem Wickel aufzuwickeln sowie Mitteln zum Changieren der Warenbahn.

Mittel zum Changieren der Warenbahn sind erforderlich, um einen gleichmäßigen Warenwickel ohne eine sogenannte "Schüsselung" zu erzeugen. Schüsselungen entstehen dadurch, dass die Ränder der Warenbahn durch stabilere Webkanten gebildet oder durch Leimauftrag bei Maschenwaren stabilisiert wurden. Der Wickel hat dann typischerweise eine konkave Form, weil der Wickeldurchmesser in der Warenbahnmitte kleiner als an den Rändern ist.

Als Abhilfe ist es bereits bekannt, zwischen der Abzugswalze und der Wickeleinrichtung eine sogenannte Changierwalze vorzusehen, die über einen Exzenterantrieb angetrieben wird und dadurch eine quer zur Transportrichtung der Warenbahn hin- und hergehende Verschiebung der Warenbahn bewirkt. Auf diese Weise kommen die Ränder der Warenbahn nicht mehr direkt übereinander zu liegen, so dass eine Verdickung des Wickels im Randbereich vermieden wird.

Diese bekannte Anordnung hat jedoch den Nachteil, dass die Warenbahn zwischen der Abzugswalze und der Wickeleinrichtung einen relativ langen Weg von üblicherweise drei bis vier Metern zurücklegen muss. Derart lange Wege sind jedoch insbesondere bei Maschenwarenausrüstung schädlich, da diese Verzüge der textilen Warenbahn begünstigen.

Aus der DE-A1-23 03 705 ist eine Vorrichtung zur Querverschiebung von Textilbändern beim Aufwinden auf Textilmaschinen bekannt, die eine Transporteinrichtung mit zwei Breithalterketten aufweist, welche die Ränder der Textilbänder fixieren und das Textilband transportieren. Vor der Umlenkstelle der Breithalterketten kommt das Textilband abwechselnd mit einer von zwei rotierenden Scheiben in Berührung, deren exzentrischer Teil gerade über die Ebene des Textilbandes hervorragt. Hierdurch wird die eine Seitenkante des Textilbandes von der Breithalterkette abgehoben, was eine Verschiebung des Textilbandes in der einen Querrichtung bewirkt. In der Folge sinkt die Scheibe wieder unter die Ebene des Textilbandes ab und die Scheibe unter der anderen Seitenkante kommt zum Einsatz, wodurch eine Verschiebung des Textilbandes in der anderen Querrichtung bewirkt wird.

Der Erfindung liegt daher die Aufgabe zugrunde, die Mittel zum Changieren der Warenbahn zu verbessern und einen kurzen Weg bis zur Wickeleinrichtung zu ermöglichen.

Erfindungsgemäß wird diese Aufgabe durch die Merkmale des Anspruches 1 gelöst.

Die erfindungsgemäße Vorrichtung zur Behandlung einer Warenbahn besteht im Wesentlichen aus einer Transporteinrichtung, die zwei Transportstränge aufweist, welche die Ränder der Warenbahn fixieren und die Materialbahn transportieren, wobei jeder Transportstrang über jeweils eine einlaufseitige und eine auslaufseitige Umlenkeinrichtung umlaufend geführt ist und einer Wickeleinrichtung, um die behandelte Warenbahn zu einem Wickel aufzuwickeln. Weiterhin sind Mittel zum Changieren der Warenbahn vorgesehen, die eine hin- und hergehende Verschiebung der beiden auslaufseitigen Umlenkeinrichtungen quer zur Transportrichtung der Warenbahn bewirken, wobei die hin- und hergehende Verschiebung der beiden auslaufseitigen Umlenkeinrichtungen eine entsprechende hin- und hergehende Verschiebung der Ränder der Warenbahn bewirkt, so dass die Ränder der Warenbahn auf dem Wickel seitlich versetzt zueinander zu liegen kommen.

Das Changieren der Warenbahn erfolgt erfindungsgemäß somit bereits zu einem Zeitpunkt, bei dem die Warenbahnränder noch durch die beiden Transportstränge fixiert sind. Es kann daher auf die zwischen Abzugswalze und Wickeleinrichtung bisher vorgesehene Changierwalze verzichtet werden, so dass die Warenbahn auf kürzestem Weg zum Aufwickeln gelangt.

Weitere Ausgestaltungen der Erfindung sind Gegenstand der Unteransprüche.

Die Mittel zum Changieren der Warenbahn sind vorzugsweise derart ausgebildet, dass der Abstand der beiden auslaufseitigen Umlenkeinrichtungen während des Changierens gleich groß bleibt.

Gemäß einem bevorzugten Ausführungsbeispiel umfassen die Mittel zum Changieren der Warenbahn wenigstens eine Hubeinrichtung zur Verschiebung der beiden auslaufseitigen Umlenkeinrichtungen. Die Hubeinrichtung bzw. Hubeinrichtungen können beispielsweise durch einen Exzenterantrieb gebildet werden und wahlweise elektrisch, pneumatisch oder hydraulisch angetrieben werden.

Gemäß einer weiteren Ausgestaltung der Erfindung ist eine Steuereinrichtung vorgesehen, die mit der Transporteinrichtung und/oder der Wickeleinrichtung in Verbindung steht, um die Mittel zum Changieren der Warenbahn in Abhängigkeit der Transportgeschwindigkeit und/oder des Durchmessers des Wickels anzusteuern.

Weiterhin kann jedem Transportstrang ein eigener Antrieb zugeordnet sein oder die beiden Transportstränge werden über einen gemeinsamen Antrieb angetrieben.

In einer vorteilhaften Ausgestaltung der Erfindung sind die beiden auslaufseitigen Umlenkeinrichtungen in Seitenständern untergebracht und die Mittel zum Changieren der Warenbahn bewirken eine hin- und hergehende Verschiebung der Seitenständer.

Weitere Vorteile und Ausgestaltungen der Erfindung werden im Folgenden anhand der Beschreibung und der Zeichnung näher erläutert.

In der Zeichnung zeigen
- Fig. 1: eine schematische Seitenansicht einer Vorrichtung zur Behandlung einer Warenbahn,
- Fig. 2: eine schematische Draufsicht der Vorrichtung gemäß Fig. 1,
- Fig. 3a, 3b: schematische Ansichten der Mittel zum Changieren der Warenbahn bei zwei unterschiedlichen Stellungen der auslaufseitigen Umlenkeinrichtungen und
- Fig. 4: ein Flussschaltbild der Vorrichtung zur Behandlung der Warenbahn mit Steuereinrichtung.

Die in den Fig. 1 und Fig. 2 dargestellte Vorrichtung zur Behandlung einer Warenbahn 1 besteht im Wesentlichen aus einer Transporteinrichtung 2, die zwei Transportstränge 2a, 2b aufweist, welche die Ränder 1a, 1b der Warenbahn fixieren und die Warenbahn transportieren, einer Wickeleinrichtung 3, um die behandelte Warenbahn zu einem Wickel 4 aufzuwickeln sowie Mitteln 5 zum Changieren der Warenbahn.

Die Transportstränge 2a, 2b werden jeweils über eine einlaufseitige und eine auslaufseitige Umlenkeinrichtung 2c, 2d bzw. 2e, 2f umlaufend geführt. Bei der in Fig. 2 dargestellten Ausführungsform sind die beiden Transportstränge in einer horizontalen Ebene umlaufend ausgebildet. In Rahmen der Erfindung können die Transportstränge aber auch in einer vertikalen Ebene umlaufen.

Wie insbesondere aus Fig. 2 ersichtlich wird, bewirken die Mittel 5 zum Changieren der Warenbahn 1 eine hin- und hergehende Verschiebung der beiden auslaufseitigen Umlenkeinrichtung 2e, 2f quer zur Transportrichtung 6 der Warenbahn 1. In Fig. 2 sind die beiden Extremstellungen der verschobenen Umlenkeinrichtungen in durchgezogener bzw. gestrichelter Darstellung gezeichnet. Die hin- und hergehende Verschiebung der beiden auslaufseitigen Umlenkeinrichtungen bewirkt eine entsprechende hin- und hergehende Verschiebung der Ränder 1a bzw. 1b der Warenbahn 1, so dass die Ränder der Warenbahn auf dem Wickel 4 nicht übereinanderliegend, sondern seitlich versetzt zueinander zu liegen kommen und dadurch eine Verdickung des Wickels im Randbereich gegenüber der Mitte vermieden werden kann.

In den Fig. 3a und Fig. 3b sind die beiden auslaufseitigen Umlenkeinrichtungen 2e und 2f in zwei unterschiedlichen Verschiebepositionen gezeigt. Beim dortigen Ausführungsbeispiel weist jede Umlenkeinrichtung 2e, 2f einen zugehörigen Antriebsmotor 2g bzw. 2h auf. Selbstverständlich ist es auch denkbar, dass beide Umlenkeinrichtungen über einen gemeinsamen Motor angetrieben werden.

Die Mittel 5 zum Changieren der Warenbahn weisen wenigstens eine Hubeinrichtung 5a auf, um die Verschiebung der beiden Umlenkeinrichtungen 2e, 2f zu bewirken. Grundsätzlich ist es denkbar, dass jede der beiden auslaufseitigen Umlenkeinrichtungen 2e, 2f mit jeweils einer separaten Hubeinrichtung ausgestattet ist, wobei eine synchrone Arbeitsweise sicherzustellen wäre. Es wird jedoch eine gemeinsame Hubeinrichtung bevorzugt, wobei die beiden auslaufseitigen Umlenkeinrichtungen 2e, 2f über geeignete Führungen und Verbindungselemente zur gemeinsamen Verstellung miteinander verbunden sind.

Die Mittel 5 zum Changieren der Warenbahn können insbesondere elektrisch, pneumatisch oder hydraulisch angetrieben werden. Die Hubeinrichtung selbst kann beispielsweise einen Exzenterantrieb aufweisen. Je nach Ausführung kann es dabei vorteilhaft sein, wenn die Hublänge und damit der Verschiebeweg der Warenbahn 1 quer zur Transportrichtung, einstellbar ist.

Sind die beiden auslaufseitigen Umlenkeinrichtungen 2e, 2f in sogenannten Seitenständern 7a, 7b (siehe Fig. 2) untergebracht, ergibt sich eine konstruktiv besonders einfache und vorteilhafte Ausgestaltung, wenn die Mittel 5 zum Changieren der Warenbahn eine Verschiebung der Seitenständer 7a, 7b zusammen mit den auslaufseitigen Umlenkeinrichtungen 2e, 2f bewirken.

Bei den der Erfindung zugrundeliegenden Versuchen hat es sich als besonders vorteilhaft herausgestellt, wenn das Changieren der Warenbahn in Abhängigkeit der Transportgeschwindigkeit, des Durchmessers und/oder der Umdrehungszahl des Wickels 4 gesteuert wird. Gemäß Fig. 4 ist daher eine Steuereinrichtung 8 vorgesehen, die mit der Transporteinrichtung 2, insbesondere dem oder der Antriebsmotoren 2g, 2h und/oder der Wickeleinrichtung 3 in Verbindung steht, um die Mittel 5 zum Changieren der Warenbahn 1 in Abhängigkeit der Transportgeschwindigkeit und/oder des Durchmessers des Wickels 4 und/oder der Drehzahl des Wickels anzusteuern. Hat der Wickel 4 noch einen kleinen Durchmesser, benötigt man eine größere Geschwindigkeit, mit der die Warenbahn quer zur Transportrichtung changiert wird, während bei einem größeren Wickeldurchmesser eine kleinere Changiergeschwindigkeit erforderlich ist.

Das Changieren der Warenbahn findet bereits in einem Bereich statt, indem die Warenbahn noch im Bereich ihrer Ränder von der Transporteinrichtung 2 erfasst ist, sodass der Abstand a zwischen einer Abzugswalze 9 und der Wickeleinrichtung 3 gegenüber herkömmlichen Ausführungen deutlich verkürzt wird. Dadurch kann insbesondere bei Maschenwarenausrüstung die Bildung von Verzügen der textilen Warenbahn 1 weitgehend vermieden werden.

## Patentansprüche

1. Vorrichtung zur Behandlung einer Warenbahn (1) mit
a. einer Transporteinrichtung (2), die zwei Transportstränge (2a, 2b) aufweist, welche die Ränder (1a, 1b) der Warenbahn fixieren und die Materialbahn transportieren, wobei jeder Transportstrang über jeweils eine einlaufseitige und eine auslaufseitige Umlenkeinrichtung (2c-2f) umlaufend geführt ist,
b. einer Wickeleinrichtung, um die behandelte Warenbahn zu einem Wickel (4) aufzuwickeln sowie
c. Mitteln (5) zum Changieren der Warenbahn,
**dadurch gekennzeichnet, dass** die Mittel (5) zum Changieren der Warenbahn eine hin- und hergehende Verschiebung der beiden auslaufseitigen Umlenkeinrichtungen (2e, 2f) quer zur Transportrichtung der Warenbahn (1) bewirken, wobei die hin- und hergehende Verschiebung der beiden auslaufseitigen Umlenkeinrichtungen eine entsprechende hin- und hergehende Verschiebung der Ränder (1a, 1b) der Warenbahn (1) bewirkt, so dass die Ränder der Warenbahn auf dem Wickel (4) seitlich versetzt zueinander zu liegen kommen.

2. Vorrichtung nach Anspruch 1, **dadurch gekennzeichnet, dass** die Mittel (5) zum Changieren der Warenbahn derart ausgebildet sind, dass der Abstand der beiden auslaufseitigen Umlenkeinrichtungen (2e, 2f) während des Changierens gleich groß bleibt.

3. Vorrichtung nach Anspruch 1, **dadurch gekennzeichnet, dass** die Mittel (5) zum Changieren der Warenbahn wenigstens eine Hubeinrichtung (5a) zur Verschiebung der beiden auslaufseitigen Umlenkeinrichtungen (2e, 2f) umfassen.

4. Vorrichtung nach Anspruch 2, **dadurch gekennzeichnet, dass** jeder auslaufseitigen Umlenkeinrichtung (2e, 2f) eine Hubeinrichtung (5a) zu deren Verschiebung zugeordnet ist.

5. Vorrichtung nach einem der Ansprüche 2 oder 3, **dadurch gekennzeichnet, dass** die Hubeinrichtung (5a) durch einen Exzenterantrieb gebildet wird.

6. Vorrichtung nach einem der Ansprüche 2 oder 3, **dadurch gekennzeichnet, dass** die Mittel (5) zum Changieren der Warenbahn elektrisch, pneumatisch oder hydraulisch angetrieben sind.

7. Vorrichtung nach einem der Ansprüche 2 bis 5, **dadurch gekennzeichnet, dass** die Hublänge der Hubeinrichtung (5a) einstellbar ist.

8. Vorrichtung nach ein oder mehreren der vorhergehenden Ansprüche, **dadurch gekennzeichnet, dass** eine Steuereinrichtung (8) vorhanden ist, die mit der Transporteinrichtung (2) und/oder der Wickeleinrichtung (3) in Verbindung steht, um die Mittel (5) zum Changieren der Warenbahn in Abhängigkeit der Transportgeschwindigkeit und/oder des Durchmessers des Wickels (4) anzusteuern.

9. Vorrichtung nach ein oder mehreren der vorhergehenden Ansprüche, **dadurch gekennzeichnet, dass** die Transporteinrichtung (2) für die beiden Transportstränge einen gemeinsamen Antrieb aufweist.

10. Vorrichtung nach ein oder mehreren der vorhergehenden Ansprüche, **dadurch gekennzeichnet, dass** jedem Transportstrang (2a, 2b) ein eigener Antrieb (2g, 2h) zugeordnet ist.

11. Vorrichtung nach ein oder mehreren der vorhergehenden Ansprüche, **dadurch gekennzeichnet, dass** beiden auslaufseitigen Umlenkeinrichtungen (2e, 2f) in Seitenständem (7a, 7b) untergebracht sind und die Mittel (5) zum Changieren der Warenbahn eine hin- und hergehende Verschiebung der Seitenständer bewirken.

## Claims

1. Apparatus for processing a material web (1), having
a. a transport device (2) having two transport tracks (2a, 2b) which maintain the edges (1a, 1b) of the material web in position and transport the material web, each transport track being guided in a circulatory manner over a respective guide device on the run-in side and a respective guide device on the run-out side (2c-2f),
b. a winding device in order to wind the processed material web into a roll (4), and
c. means (5) for shifting the material web from side to side,
**characterised in that** the means (5) for shifting the material web from side to side bring about a reciprocating displacement of the two guide devices (2e, 2f) on the run-out side transversely to the direction of transport of the material web (1), the reciprocating displacement of the two guide devices on the run-out side bringing about a corresponding reciprocating displacement of the edges (1a, 1b) of the material web (1), so that the edges of the material web come to rest on the roll (4) in such a manner that they are offset laterally with respect to one another.

2. Apparatus according to claim 1, **characterised in that** the means (5) for shifting the material web from side to side are in a form such that the distance between the two guide devices (2e, 2f) on the run-out side remains the same during the operation of shifting from side to side.

3. Apparatus according to claim 1, **characterised in that** the means (5) for shifting the material web from side to side comprise at least one stroking device (5a) for displacing the two guide devices (2e, 2f) on the run-out side.

4. Apparatus according to claim 2, **characterised in that** each guide device (2e, 2f) on the run-out side is assigned a stroking device (5a) for the displacement thereof.

5. Apparatus according to either claim 2 or claim 3, **characterised in that** the stroking device (5a) is formed by an eccentric drive.

6. Apparatus according to either claim 2 or claim 3, **characterised in that** the means (5) for shifting the material web from side to side are driven electrically, pneumatically or hydraulically.

7. Apparatus according to any one of claims 2 to 5, **characterised in that** the travel of the stroking device (5a) is adjustable.

8. Apparatus according to one or more of the preceding claims, **characterised in that** a control device (8) is present which is connected to the transport device (2) and/or to the winding device (3) in order to control the means (5) for shifting the material web from side to side in dependence on the transport speed and/or the diameter of the roll (4).

9. Apparatus according to one or more of the preceding claims, **characterised in that** the transport device (2) has a common drive for the two transport tracks.

10. Apparatus according to one or more of the preceding claims, **characterised in that** each transport track (2a, 2b) is assigned its own drive (2g, 2h).

11. Apparatus according to one or more of the preceding claims, **characterised in that** the two guide devices (2e, 2f) on the run-out side are accommodated in lateral stands (7a, 7b) and the means (5) for shifting the material web from side to side bring about a reciprocating displacement of the lateral stands.

## Revendications

1. Dispositif pour le traitement d'une bande de matière (1), avec
a. un dispositif de transport (2) qui présente deux voies de transport (2a, 2b) qui fixent les bords (1a, 1b) de la bande de matière et transporte ladite bande de matière, chaque voie de transport étant guidée en continu par l'intermédiaire de dispositifs de renvoi (2c - 2f), respectivement l'un côté entrée et l'autre côté sortie,
b. un dispositif d'enroulement pour enrouler la bande de matière traitée en un rouleau de nappe (4), ainsi que
c. des moyens (5) pour l'ensouplage de la bande de matière,
**caractérisé en ce que** les moyens (5) pour l'ensouplage de la bande de matière ont pour effet un déplacement en va-et-vient des deux dispositifs de renvoi (2e, 2f) côté sortie perpendiculairement à la direction de transport de la bande de matière (1), le déplacement en va-et-vient des deux dispositifs de renvoi ayant pour effet un déplacement en va-et-vient correspondant des bords (1a, 1b) de la bande de matière (1), de sorte que les bords de la bande de matière soient déposés sur le rouleau (4) en étant décalés latéralement les uns par rapport aux autres.

2. Dispositif selon la revendication 1, **caractérisé en ce que** les moyens (5) pour l'ensouplage de la bande de matière sont conçus de sorte que la distance des deux dispositifs de renvoi (2, 2f) du côté sortie reste constante pendant l'ensouplage.

3. Dispositif selon la revendication 1, **caractérisé en ce que** les moyens (5) pour l'ensouplage de la bande de matière comprennent au moins un mécanisme d'entraînement (5a) pour le déplacement des deux dispositifs de renvoi (2e, 2f) du côté sortie.

4. Dispositif selon la revendication 2, **caractérisé en ce que**, pour leur déplacement, un dispositif d'entraînement (5a) est associé à chacun des dispositifs de renvoi (2, 2f) du côté sortie.

5. Dispositif selon l'une des revendications 2 ou 3, **caractérisé en ce que** le dispositif d'entraînement (5a) est formé par un entraînement excentrique.

6. Dispositif selon l'une des revendications 2 ou 3, **caractérisé en ce que** moyens (5) pour l'ensouplage de la bande de matière sont commandés électriquement, pneumatiquement ou hydrauliquement.

7. Dispositif selon l'une des revendications 2 à 5, **caractérisé en ce que** la longueur de la course du dispositif d'entraînement (5a) peut être réglée.

8. Dispositif selon l'une ou plusieurs des revendications précédentes, **caractérisé en ce qu'**est prévu un dispositif de commande (8) qui est relié au dispositif de transport (2) et / au dispositif d'enroulement (3) pour activer les moyens (5) pour l'ensouplage de la bande de matière en fonction de la vitesse de transport et / ou du diamètre du rouleau (4).

9. Dispositif selon l'une ou plusieurs des revendications précédentes, **caractérisé en ce que** le dispositif de transport (2) présente un système d'entraînement commun pour les deux voies.

10. Dispositif selon l'une ou plusieurs des revendications précédentes, **caractérisé en ce qu'**à chaque voie de transport (2a, 2b) est associé un propre entraînement (2g, 2h).

11. Dispositif selon l'une ou plusieurs des revendications précédentes, **caractérisé en ce que** les deux dispositifs de renvoi (2, 2f) du côté sortie sont logés dans des supports latéraux (7a, 7b) et que les moyens (5) pour l'ensouplage de la bande de matière provoquent un déplacement en va-et-vient des supports latéraux.
